# EUROPÄISCHE PATENTSCHRIFT

(11) **EP 0 884 067 B1**
(45) Veröffentlichungstag und Bekanntmachung des Hinweises auf die Patenterteilung: **21.01.2004**
(21) Anmeldenummer: 97810359.6
(22) Anmeldetag: 09.06.1997
(51) Int. Cl.: A62B 1/10

(54) **Bremsvorrichtung für Auf/Abseilgerät**
Braking apparatus for ascending and descending device
Dispositif de freinage pour appareil de remontée et descente

(43) Veröffentlichungstag der Anmeldung: 16.12.1998
(73) Patentinhaber: Rollgliss AG, 8034 Zürich (CH)
(72) Erfinder: Wullimann, Frank, 4512 Bellach (CH)
(74) Vertreter: EGLI-EUROPEAN PATENT ATTORNEYS

(56) Entgegenhaltungen:
- EP-A- 0 480 117
- WO-A-97/17107
- US-A- 4 198 033

## Beschreibung

Die vorliegende Erfindung bezieht sich auf eine Bremsvorrichtung gemäss Oberbegriff des Anspruchs 1, insbesondere zur Verwendung an Auf/Abseilgeräten.

Auf-/Abseilgeräte, z.B. gemäss der europäischen Patentveröffentlichung EP-A-480 117 der Anmelderin, werden bevorzugt dafür eingesetzt, Personen oder Lasten an einem Seil heraufzuziehen bzw. herunterzulassen. Bevorzugte Einsatzgebiete sind das Rettungswesen oder allgemein der mobile Einsatz dieser Geräte. Die Auf-/Abseilgeräte haben im wesentlichen die Funktion einer Reduktion der Rückhaltekraft beim Abseilen in Verbindung mit einer Sicherung gegen unkontrolliertes Abstürzen der am Seil hängenden Person oder Last.

Diese bekannten Auf-/Abseilgeräte weisen eine grossvolumige Rolle auf, die mit einer Rücklaufsperre ausgestattet ist. Ein Seil wird meistens in 2½ Windungen um diese Rolle gelegt. Die Bedienung erfolgt derart, dass beim Heraufziehen die Rolle frei läuft und nur einen geringen Widerstand darstellt. Beim Herablassen dagegen wird die Rolle von der Rücklaufsperre blockiert, und das Seil rutscht über die Oberfläche der Rolle. Die dabei auftretende Reibung übernimmt einen Grossteil der Last, die am Seil hängt.

In der US-4 198 033 wird ein Abseilgerät beschrieben, das eine Rolle aufweist, in der ein Seil läuft. Mit einer Welle, auf der die Rolle gelagert ist, ist eine Bremsvorrichtung wirkverbunden. Die Rotationsbewegung der Rolle wird auf eine Bremseinrichtung übertragen. Die Bremswirkung basiert darauf, dass längsverschiebbare Elemente aufgrund von Zentrifugalkräften und einer Kulissenführung mit Einbuchtungen alternierend beschleunigt und abgebremst werden.

Beide Vorgänge sollen der Rotation der Rolle kinetische Energie entziehen und deshalb zu einer Bremswirkung führen. Das Funktionsprinzip der Bremswirkung ist somit reibungslos. Ein wesentlicher Nachteil dieser Vorrichtung besteht darin, dass bei einem Einsatz mit einer Aufseilbewegung ebenfalls eine Bremswirkung entsteht. Bei Auf-/Abseilgeräten ist aber eine Bremswirkung bei Aufseilbewegungen unerwünscht.

Zur Sicherung des Abseilens schlägt die internationale Patentanmeldung WO-A-9 717 107 vor, auf der Zugseite des Auf-/Abseilgerätes einen selbstauslösenden Seilstop vorzusehen. Die Anordnung bietet den Vorteil, dass der Seilstop nur einen Teil der Last übernehmen muss, da das Auf/Abseilgerät den grössten Teil des Zuges aufnimmt.

Nachteilig an dieser Lösung ist jedoch, dass beim Erreichen der kritischen Abseilgeschwindigkeit das Abseilen vollständig gestoppt wird. Insbesondere wenn ein Abseilen nahe der erlaubten Grenze, z. B. 2 m/s, nötig ist, kann ein kurzzeitiges Überschreiten dieser Geschwindigkeitsgrenze den Seilstop auslösen.

Eine Aufgabe der vorliegenden Erfindung besteht darin, eine Vorrichtung anzugeben, die beim Abseilen eine Erhöhung der Abseilgeschwindigkeit über einen vorgegebenen Grenzwert verhindert.

Eine Lösung dieser Aufgabe ist in Anspruch 1 angegeben. Die abhängigen Ansprüche geben bevorzugte Ausführungsformen der Erfindung an.

Demgemäss wird an einem Auf/Abseilgerät auf der Zugseite eine Bremsvorrichtung angebracht, die bei Überschreiten einer vorgegebenen Geschwindigkeit des Seils, bevorzugt nur beim Abseilen, am Seil eine Reibungsbremse zum Eingriff bringt. Insbesondere erhöht die Bremsvorrichtung die Bremswirkung der Reibungsbremse bei weiter zunehmender Seilgeschwindigkeit, so dass auch bei schweren Lasten die Abseilgeschwindigkeit keine unzulässige, unkontrollierbare Geschwindigkeit erreicht.

Die Erfindung soll weiter an einem Ausführungsbeispiel unter Bezugnahme auf Figuren erläutert werden.
- Fig. 1:: Draufsicht auf Auf/Abseilgerät mit erfindungsgemässer Bremsvorrichtung;
- Fig. 2:: einen Schnitt durch die Bremsvorrichtung gemäss II-II in Fig. 1;
- Fig. 3:: Draufsicht auf eine Bremsbacke der Seilbremse der Bremsvorrichtung;
- Fig. 4:: Draufsicht auf die Zentrifugaleinheit;
- Fig. 5 :: einen Schnitt längs der von den Bremsbacken gebildeten Seilführung gemäss V-V in Fig. 3 bei zusammengedrückten Bremsbacken.

Die Konstruktion des eigentlichen Auf/Abseilgeräts entspricht demjenigen, das in der WO-A-9 717 107 beschrieben ist.

Fig. 1 zeigt eine erfindungsgemässe Seilbremsvorrichtung 1 an einem Auf/Abseilgerät 2, z. B. eines gemäss der WO-A-9 717 107. In der Seilbremsvorrichtung 1 befindet sich ein Reibrad 3 mit randrierter Lauffläche, das gegen ein Seil 4 angedrückt ist. Sowohl in Aufseil- 5 wie in Abseilrichtung 6 wird Treibrad 3 mitgenommen. Das Zugende 7 des Seils durchläuft eine Seilführung 8 (s. Fig. 2), die sich aus zwei im wesentlichen spiegelbildlich zueinander geformten Backen 9, 10 (Fig. 3) zusammensetzt. Die eine, stationäre Backe 9 ist dabei fest mit dem Gehäuse 11 verbunden, während die zweite Backe 10 beweglich ausgeführt ist.

In der gezeigten Stellung werden die beiden Backen 9, 10 von einer Feder 12 in die geöffnete Ruhestellung gedrückt: In dieser Stellung ist die Führung 8 maximal geöffnet und weist den grössten Querschnitt auf, so dass das Seil 7 im wesentlichen ohne Widerstand durch die Führung hindurchgleitet.

Die Backen 9, 10 sind einmal durch einen feststehenden Konus 13 bzw. einen auf der Achse 14 verschiebbaren, mit der Zentrifugaleinheit 16 gekoppelten Konus 15 gehalten, zum anderen durch eine Schraube 17 gegen Verdrehen gesichert. Auf die Schraube 17 ist ein Bolzen 18 mit Innengewinde aufgeschraubt, der durch eine Bohrung am hinteren Ende der Bremsbacken 9, 10 nahe den Plateaus 19 hindurchtritt und leicht konisch ist, um eine Bewegung der Bremsbacke 10 zu erlauben. Beim Bremsen kippt die bewegliche Backe 10 über die Vorderkanten der Plateaus, wenn der bewegliche Konus 15 durch die Zentrifugaleinheit in Richtung auf den festen Konus 13 bewegt wird.

Die Zentrifugaleinheit 16 besteht aus dem Reibrad 3, in dem eine Welle 20 drehbar gelagert ist. Auf dem äusseren Ende der Welle 20 sitzt ein Planetenzahnrad 21, das mit einem feststehenden, innenverzahnten Zahnkranz 22 kämmt. Am anderen Ende der Welle 20 sitzt ein weiteres, inneres Planetenzahnrad 23, das mit dem Sonnenzahnrad 24 kämmt. Diese Planetenzahnrad 23 ist mittels eines Freilaufs 25 auf der Welle 20 angebracht. Der Freilauf sperrt, wenn abgeseilt wird, so dass über das Reibrad 3 und das Planetengetriebe aus Zahnkranz 22, den Zahnrädern 21 und 23 das Sonnenrad 24 in Drehbewegung versetzt wird.

In Aufseilrichtung entkoppelt der Freilauf 25 die beiden Zahnräder 21 und 23, so dass das Sonnenrad 25 nicht angetrieben wird und sich das Reibrad frei, leicht und mit beliebiger Geschwindigkeit drehen kann, ohne eine Seilbremsung zu bewirken.

Um die auf die Zentrifugalkraft reagierenden Teile 26 nicht z schwer und nicht zu gross machen zu müssen, ist in der Regel eine Übersetzung vorteilhaft, so dass z. B. das Sonnenrad eine 8fach höherer Umdrehungszahl als das Reibrad 3 aufweist.

Mit dem Sonnenrad 24 fest verbunden ist der Kern 27, in den radial nach aussen stehende Stifte 28 eingesetzt sind. Auf jedem Stift 28 ist ein sektorförmiges Fliehgewicht 26 gleitend gelagert. Dazu weisen die Fliehgewichte jeweils eine Bohrung 29 für einen Stift 28 auf.

Die 4 Fliehgewichte 26 umgeben in symmetrischer Anordnung den Kern 27 (Fig. 4), wobei jeder einen 90°-Sektor abdeckt. Eine aussen in der Nut 30 liegende Spiralfeder 31 hält die Fliehgewichte gegen den Kern 27 gedrückt und bildet den Antagonist zur Zentrifugalkraft.

In die Fliehgewichte 26 sind je zwei Stifte 32 schräg eingesetzt und ragen in Richtung auf die Achse 14 aus den Fliehgewichten 26 heraus. Die Stifte 32 gleiten in Bohrungen 33 im Druckring 34. Auf dem Druckring 34 sitzt schliesslich drehbar auf einem Wälzlager 35 der bewegliche Konus 15.

Sämtliche sich drehenden Teile der Zentrifugaleinheit sind mit geeigneten Lagern 36 reibungsarm auf der Achse 14 und desgleichen die Welle 20 im Reibrad 3 gelagert. Stifte 32 und Stifte 28 bestehen aus Stahl, womit in den aus Messing bestehenden Fliehgewichten 26 und dem Druckring 32 ebenfalls aus Messing gute Gleiteigenschaften erzielt werden.

Beim Abseilen wird das Reibrad 3 vom Seil 4 in Drehbewegung versetzt und damit über das Planetengetriebe auch der Kern 27 und die umgebenden Fliehgewichte 26, da in dieser Richtung der Freilauf 25 sperrt. Ab einer gewissen Drehzahl werden die Fliehgewichte 26 beginnen, sich gegen die Kraft der Spiralfeder 31 nach aussen zu bewegen, bzw. netto auf die Stifte 32 eine nach aussen gerichtete Kraft ausüben. Die Stifte 32 setzen diese nach aussen gerichtete Bewegung und Kraft in eine axial gerichtete Kraft auf die Druckscheibe und damit den Konus 15 um. Der Konus 15 drückt die bewegliche Backe 10 in Richtung auf die feste Backe 9 und verengt damit den Querschnitt der Führung 8, wodurch eine zunehmend stärkere Reibungsbremskraft auf das in der Führung 8 liegende Zugende 7 ausgeübt wird. Zusätzlich befinden sich noch in den Rinnen 37 der Backen 9, 10, die zusammen die Führung 8 bilden, Erhebungen 38, so dass das Seil 7 zu einem zunehmend S-förmigen Verlauf in der Führung 8 gezwungen wird (Fig. 5), wodurch die Reibung weiter erhöht wird.

Ein gängiges Auslegungskriterium für die Bremsvorrichtung ist, bei einer Last von 150 kg Abseilgeschwindigkeiten über 2 m/s zu vermeiden. Die Einsatzschwelle und -stärke der Bremse wird durch geeignete Wahl der verschiedenen beteiligte Teile erreicht, wie Übersetzung des Planetengetriebes 21 - 24, Gewicht der Fliehgewichte 26, Stärke und Charakteristik der Spiralfeder 31, Form der Bremsbacken 9, 10 und der Führung 8, usw.

Abwandlungen der Erfindung und insbesondere des dargestellten Ausführungsbeispiels sind dem Fachmann ersichtlich, ohne den Schutzbereich der Erfindung zu verlassen.

Denkbar ist z. B. , anstelle der schrägen Stifte 32 Kombinationen von Kegel- oder Konusflächen zu verwenden, eventuell auch unter Verwendung von Wälzkörpern. Bei höheren Anforderungen, z. B. für grössere Lasten, kann die Sperrwirkung des Freilaufs 25 überfordert sein. Es ist jedoch möglich, mehr als eine Planetenwelle 20 mit jeweils einem Freilauf 25 vorzusehen, wodurch sich die Last auf die vorhandenen Freiläufe verteilt. Denkbar ist auch eine andere Anzahl von Fliehgewichten mit anderer Form oder anderem Winkel. Auch das Material, aus dem die Fliehgewichte und die Stifte 32 und Stifte 28 bestehen, kann anders gewählt werden, soweit die Verschiebbarkeit auf letzteren gewährt bleibt.

## Patentansprüche

1. Bremsvorrichtung (1) für ein Auf/Abseilgerät (2), insbesondere eines zum sicheren Auf- und Abseilen von Personen und Lasten mit Hilfe eines Seils, mit einer Rolle (4), die bevorzugt eine beim Abseilen die Drehung der Rolle (4) verhindernde Rücklaufsperre aufweist, und mit einer Zentrifugaleinheit versehen ist, mit der von einer Geschwindigkeit des Seils abhängige Fliehkräfte erzeugbar sind, **gekennzeichnet durch** Seilgeschwindigkeitsmessmittel (3, 16), die mit einer als Reibungsbremse ausgebildeten und auf das Seil wirkenden Seilbremse (9, 10) zusammenwirken, um bei Erhöhung der Seilgeschwindigkeit über eine vorgegebene Maximalgeschwindigkeit eine Reibungsbremskraft auf das Seil (7) auszuüben.

2. Bremsvorrichtung gemäss Anspruch 1, **dadurch gekennzeichnet, dass** die Seilgeschwindigkeitsmessmittel ein Reibrad (3) umfassen, das in Reibschluss mit einem auf die Rolle (4) des Auf/Abseilgeräts (2) gewundenen Seil (4) bringbar ist.

3. Bremsvorrichtung gemäss einem der Ansprüche 1 bis 2, **dadurch gekennzeichnet, dass** die Seilgeschwindigkeitsmessmittel (3, 16) eine Zentrifugaleinheit (16) enthalten, die eine drehbare Anordnung von Fliehgewichten (26) umfasst, und dass Kupplungsmittel (15, 32-34) vorhanden sind, die die Wirkung der Zentrifugalkraft auf die Fliehgewichte (26) auf die Seilbremse (9,10) übertragen, um eine mit zunehmender Drehgeschwindigkeit zunehmende Bremswirkung der Seilbremse (9, 10) auf ein Seil (7) auszuüben.

4. Bremsvorrichtung gemäss Anspruch 3, **dadurch gekennzeichnet, dass** die Fliehgewichte (26) in symmetrischer Anordnung einen drehbaren Kern (27) umgeben, von dem radiale Führungsmittel (28), bevorzugt in der Form von Stiften, ausgehen, von denen die Fliehgewichte radial beweglich gehalten werden, und die Anordnung von Fliehgewichten peripher von einem federelastischen Element (31), bevorzugt einer Spiralfeder, umgeben sind, das die Fliehgewichte (26) gegen den Kern (27) vorspannt.

5. Bremsvorrichtung gemäss einem der Ansprüche 3 bis 4, **dadurch gekennzeichnet, dass** zwischen Reibrad (3) und der Anordnung von Fliehgewichten (26) ein Getriebe, insbesondere ein Planetengetriebe (21-25) angeordnet ist, um die Fliehgewichteanordnung in Drehbewegung zu versetzen, bevorzugt mit höherer Drehzahl als das Reibrad (3).

6. Bremsvorrichtung gemäss einem der Ansprüche 1 bis 5, **dadurch gekennzeichnet, dass** die Seilgeschwindigkeitsmessmittel (2, 16) eine Vorrichtung, insbesondere einen Freilauf (25), aufweisen, die die Wirkverbindung zur Seilbremse (9, 10) und/oder bevorzugt eine Wirkverbindung innerhalb der Seilgeschwindigkeitsmessmittel bei Bewegung in Aufseilrichtung (5) unterbricht, um ein Ansprechen der Seilbremse (9, 10) beim Aufseilen (5) zu unterbinden.

7. Bremsvorrichtung gemäss einem der Ansprüche 1 bis 6, **dadurch gekennzeichnet, dass** die Seilbremse (9, 10) eine in der Weite veränderbare, bevorzugt im wesentlichen röhrenförmige Seilführung (8) für ein Seil umfasst, wobei die Führung bevorzugt Erhebungen und/oder Vertiefungen (38) aufweist, um dem Seil (7) beim Verringern der Weite einen zunehmend S-förmigen Verlauf zur Erhöhung der Bremswirkung aufzuzwingen.

8. Bremsvorrichtung gemäss Anspruch 7, **dadurch gekennzeichnet, dass** mindestens ein Teil (10) der Seilführung (8) beweglich ausgeführt ist, um eine Weitenveränderung der Seilführung (8) zu ermöglichen, und der bewegliche Teil (10) von den Kupplungsmitteln (15, 32-34) bewegbar ist.

9. Bremsvorrichtung gemäss einem der Ansprüche 3 bis 8, **dadurch gekennzeichnet, dass** die Kupplungsmittel (32, 33, 15) erste, an den Fliehgewichten (26) vorhandene Kontaktzonen (32) und zweite, an parallel zur Drehachse der Zentrifugaleinheit verschiebbaren Kupplungsmitteln (34) vorhandene Kontaktzonen (33) umfassen, die schräg, insbesondere ungefähr 45°, zur Drehachse ausgerichtet sind, wobei die ersten Kontaktzonen (32) zum Gleiten oder Verschieben über zwischenliegende Wälzkörper der ersten Kontaktzonen (32) auf den zweiten Kontaktzonen (33) ausgeführt sind, um die Kraft und/oder radiale Verschiebung der Fliehgewichte (26) unter der Wirkung einer Zentrifugalkraft in eine im wesentlichen längs der Drehachse (14) gerichtete Kraft bzw. Bewegung des Kupplungsmittels (15) umzusetzen

10. Auf/Abseilgerät mit einer Bremsvorrichtung gemäss einem der vorangehenden Ansprüche.

## Claims

1. Braking apparatus (1) for a hoisting/lowering device (2), in particular one for safely hoisting and lowering persons and loads using a rope, with a pulley (4) which preferably has a return stop to prevent rotation of the pulley (4) during lowering and is provided with a centrifugal unit with which it is possible to generate centrifugal forces dependent on a speed of the rope, **characterized by** rope speed measurement means (3, 16) which interact with a rope brake (9, 10) , designed as a friction brake and acting on the rope, in order to apply a frictional braking force to the rope (7) when the rope speed increases above a predetermined maximum speed.

2. Braking apparatus according to Claim 1, **characterized in that** the rope speed measurement means comprise a friction wheel (3) which can be brought into frictional engagement with a rope (7) wound onto the pulley (4) of the hoisting/lowering device (2).

3. Braking apparatus according to either of Claims 1 and 2, **characterized in that** the rope speed measurement means (3, 16) include a centrifugal unit (16) which comprises a rotatable arrangement of centrifugal weights (26), and **in that** coupling means (15, 32-34) are present which transmit the action of the centrifugal force on the centrifugal weights (26) to the rope brake (9, 10) in order to apply, to a rope (7), a braking force of the rope brake (9, 10) increasing as the speed of rotation increases.

4. Braking apparatus according to Claim 3, **characterized in that** the centrifugal weights (26) are provided in a symmetrical arrangement surrounding a rotatable core (27) from which there extend radial guide means (28), preferably in the form of pins, by which the centrifugal weights are held radially movably, and the arrangement of centrifugal weights is surrounded peripherally by a resiliently elastic element (31), preferably a spiral spring, which pretensions the centrifugal weights (26) against the core (27) .

5. Braking apparatus according to either of Claims 3 and 4, **characterized in that**, between the friction wheel (3) and the arrangement of centrifugal weights (26), a gear, in particular a planetary gear (21-25), is arranged in order to set the arrangement of centrifugal weights in rotational movement, preferably at a higher speed of rotation than the friction wheel (3).

6. Braking apparatus according to one of Claims 1 to 5, **characterized in that** the rope speed measurement means (2, 16) have a device, in particular a freewheel (25), which interrupts the operative connection to the rope brake (9, 10) and/or preferably an operative connection within the rope speed measurement means upon movement in the hoisting direction (5), in order to prevent a response of the rope brake (9, 10) during hoisting (5).

7. Braking apparatus according to one of Claims 1 to 6, **characterized in that** the rope brake (9, 10) comprises a width-adjustable, preferably substantially tubular rope guide (8) for a rope, said guide preferably having elevations and/or depressions (38) in order to impose on the rope (7), upon reduction of the width, an increasingly S-shaped profile so as to increase the braking action.

8. Braking apparatus according to Claim 7, **characterized in that** at least one part (10) of the rope guide (8) is movable in order to permit width adjustment of the rope guide (8), and the movable part (10) can be moved by the coupling means (15, 32-34).

9. Braking apparatus according to one of Claims 3 to 8, **characterized in that** the coupling means (32, 33, 15) comprise first contact zones (32) present on the centrifugal weights (26), and second contact zones (33) which are present on coupling means (34), displaceable parallel to the axis of rotation of the centrifugal unit, and which are oriented obliquely, in particular at approximately 45°, with respect to the axis of rotation, the first contact zones (32) being designed for sliding or moving of the first contact zones (32) on the second contact zones (33) via interposed rollers in order to convert the force and/or radial displacement of the centrifugal weights (26) under the action of a centrifugal force into a force or movement of the coupling means (15) directed substantially along the length of the axis of rotation (14) .

10. Hoisting/lowering device with a braking apparatus according to one of the preceding claims.

## Revendications

1. Dispositif de freinage (1) pour un appareil (2) destiné à la montée et la descente sur câble, notamment un appareil destiné à monter et descendre des personnes et des charges en toute sécurité à l'aide d'un câble, avec une bobine (4) qui présente de préférence un blocage d'inversion empêchant la rotation de la bobine (4) lors de la descente, et qui est pourvue d'une unité centrifuge permettant de générer des forces centrifuges qui sont fonction d'une vitesse du câble, **caractérisé par** des moyens pour mesurer la vitesse du câble (3, 16) qui agissent conjointement avec un frein à câble (9, 10) configuré comme un frein à friction et agissant sur le câble de façon à exercer une force de freinage par friction sur le câble (7) dans le cas où l'augmentation de la vitesse du câble dépasse une vitesse maximale prédéterminée.

2. Dispositif de freinage selon la revendication 1, **caractérisé en ce que** les moyens pour mesurer la vitesse du câble comprennent une roue à friction (3) qui peut être amenée en friction avec un câble (7) enroulé sur la bobine (4) de l'appareil (2) destiné à la montée et la descente sur câble.

3. Dispositif de freinage selon l'une des revendications 1 à 2, **caractérisé en ce que** les moyens (3, 16) pour mesurer la vitesse du câble contiennent une unité centrifuge (16) qui comprend un agencement pivotant de masses centrifuges (26), et **en ce qu'**existent des moyens d'accouplement (15, 32-34) qui transmettent l'effet de la force centrifuge aux masses centrifuges (26) sur le frein à câble (9, 10) de façon à exercer sur un câble (7) un effet de freinage provenant du frein à câble (9, 10) augmentant avec la vitesse de rotation.

4. Dispositif de freinage selon la revendication 3, **caractérisé en ce que** les masses centrifuges (26) en agencement symétrique entourent un coeur (27) pivotant d'où partent des moyens de guidage (28) radiaux, de préférence sous forme de broches, qui maintiennent mobiles en direction radiale les masses centrifuges, et l'agencement de masses centrifuges est entouré de manière périphérique par un élément à déformation (31), de préférence un ressort en spirale, qui précontraint les masses centrifuges (26) contre le coeur (27).

5. Dispositif de freinage selon l'une des revendications 3 à 4, **caractérisé en ce qu'**entre la roue à friction (3) et l'agencement de masses centrifuges (26) est disposé un engrenage, notamment un engrenage planétaire (21-25), de sorte à amener en rotation l'agencement de masses centrifuges, de préférence avec une vitesse de rotation supérieure à celle de la roue à friction (3) .

6. Dispositif de freinage selon l'une des revendications 1 à 5, **caractérisé en ce que** les moyens (3, 16) pour mesurer la vitesse du câble présentent un dispositif, notamment une roue libre (25), qui interrompt en cas de mouvement de transport en direction ascendante (5) la liaison active vers le frein à câble (9, 10) et/ou de préférence une liaison active à l'intérieur des moyens pour mesurer la vitesse du câble, de façon à inhiber une réaction du frein à câble (9, 10) en cas de transport ascendant (5).

7. Dispositif de freinage selon l'une des revendications 1 à 6, **caractérisé en ce que** le frein à câble (9, 10) comprend un guide-câble (8) pour un câble, à largeur modifiable et de préférence sensiblement tubulaire, ce guide-câble présentant de préférence des bosses et/ou des creux (38) de façon qu'en réduisant sa largeur, il force le câble (7) à suivre un parcours de plus en plus en forme de S afin d'augmenter l'effet de freinage.

8. Dispositif de freinage selon la revendication 7, **caractérisé en ce qu'**au moins une partie (10) du guide-câble (8) est conçue mobile de façon à permettre un élargissement du guide-câble (8), et **en ce que** la partie mobile (10) des moyens d'accouplement (15, 32-34) est déplaçable.

9. Dispositif de freinage selon l'une des revendications 3 à 8, **caractérisé en ce que** les moyens d'accouplement (32, 33, 15) comprennent des premières zones de contact (32) présentes sur les masses centrifuges (26) et des secondes zones de contact (33) présentes sur des moyens d'accouplement (34) décalables parallèlement à l'axe de rotation de l'unité centrifuge, lesquelles sont disposées obliquement, notamment à environ 45° par rapport à l'axe de rotation, les premières zones de contact (32) étant configurées pour leur glissement ou leur décalage, au moyen de noyaux de cylindre intermédiaires, sur les secondes zones de contact (33) de manière à transformer sous l'effet d'une force centrifuge, la force et/ou le décalage radial des masses centrifuges (26) en une force ou un mouvement du moyen d'accouplement (15) sensiblement orienté longitudinalement par rapport à l'axe de rotation (14).

10. Appareil destiné à la montée et la descente sur câble, avec un dispositif de freinage selon l'une des revendications précédentes.
